# EUROPÄISCHE PATENTSCHRIFT

(11) **EP 0 660 800 B1**
(45) Veröffentlichungstag und Bekanntmachung des Hinweises auf die Patenterteilung: **25.09.1996**
(21) Anmeldenummer: 93912927.6
(22) Anmeldetag: 09.06.1993
(51) Int. Cl.: B66B 29/04

(54) **SICHERHEITSEINRICHTUNG AN DER EINLAUFSTELLE EINES UMLAUFENDEN HANDLAUFS EINER ROLLTREPPE, EINES ROLLSTEIGES ODER DGL.**
SAFETY DEVICE FITTED AT THE HANDRAIL RUN-IN POINT ON AN ESCALATOR, MOVING WALKWAY, ETC.
DISPOSITIF DE SECURITE FIXE SUR LE POINT D'ENTREE DE LA MAIN COURANTE EN MOUVEMENT D'UN ESCALIER ROULANT, D'UN TROTTOIR ROULANT OU D'UN SYSTEME SIMILAIRE

(30) Priorität: 08.09.1992 DE 4229936
(43) Veröffentlichungstag der Anmeldung: 05.07.1995
(73) Patentinhaber: O&K ORENSTEIN & KOPPEL AG, 13581 Berlin (DE)
(72) Erfinder: SCHÖNEWEISS, Klaus, D-4320 Hattingen (DE)
(86) Internationale Anmeldenummer: EP9301456
(87) Internationale Veröffentlichungsnummer: WO9405585

(56) Entgegenhaltungen:
- EP-A- 0 326 689
- DE-A- 2 054 640
- DE-A- 2 409 985
- US-A- 3 835 977

## Beschreibung

Die Erfindung betrifft eine Sicherheitseinrichtung an der Einlaufstelle eines umlaufenden Handlaufs einer Rolltreppe, eines Rollsteigs oder dgl. in eine feststehende Brüstung, gemäß gattungsbildendem Teil des ersten Patentanspruches.

Rolltreppen und Rollsteige besitzen im Bereich der Einlaufstelle des umlaufenden Handlaufs eine Sicherheitseinrichtung, da sich gezeigt hat, daß auf einer Fahrtreppe fahrende Personen, insbesondere Kinder, sich hin und wieder so lange an dem Handlauf festhalten, bis ihre Hand zu der Einlaufstelle des Handlaufs in die feststehende Brüstung gelangt. In einem solchen Fall kann es vorkommen, daß die Finger in den Spalt hineingezogen werden, der sich zwischen der Oberfläche des Handlaufs und der Einlauföffnung in der Brüstung befindet. Ohne besondere Sicherheitsmaßnahmen besteht also die Gefahr erheblicher Verletzungen.

Zur Vermeidung derartiger Verletzungen wird in der DE-C 20 54 640 eine Sicherheitsvorrichtung vorgeschlagen, welche über mehrere an der Einlaufstelle schwenkbar angeordnete, nach Art von Klappen gestaltete Platten verfügt. Wird von einer Person der Handlauf auch noch im Bereich der Einlaufstelle festgehalten, führt die Berührung der Finger mit den Platten zu deren Verschwenken, wodurch der Kontakt eines Sicherheitsschalters zum Stillsetzen der Rolltreppe betätigt wird. Um eine mutwillige Fehlauslösung der Sicherheitseinrichtung durch eine ungewollte Betätigung der Platten zu vermeiden, ist bei der bekannten Sicherheitseinrichtung ferner vorgesehen, jeweils zwei in geringem Abstand hintereinander angeordnete, schwenkbare Platten zu verwenden. Hierbei ist der Abstand zwischen dem Handlauf und dem Innenrand der ersten Platte so groß bemessen, daß Finger ohne Verletzungen in diesen Spalt hineingelangen können. Erst bei Berührung mit einer der beiden hinteren Platten wird der gemeinsame Sicherheitsschalter betätigt und zugleich die noch geschlossene erste Platte entriegelt. Diese bekannte Sicherheitseinrichtung wird zwar hohen Anforderungen hinsichtlich Sicherheit und Schutz gegen Fehlauslösungen gerecht, sie ist jedoch aus einer Vielzahl von Teilen aufwendig zusammengesetzt. Zur Übertragung der Schwenkbewegung der Platten auf den Kontakt des Sicherheitsschalters ist ein mit einer Auflaufkante versehenes Betätigungsmittel erforderlich, dessen Justierung einerseits zu sämtlichen Platten und andererseits zu dem Kontakt des Sicherheitsschalters sehr exakt vorgenommen werden muß, um die angestrebte Funktion zu gewährleisten. Bereits geringe Abweichungen von den vorgesehenen Einstellungen können dazu führen, daß die vordere Platte zu spät entriegelt wird, wodurch Verletzungen auftreten können.

Durch die DE-A 24 09 985 ist eine gattungsgemäße Sicherheitseinrichtung für den umlaufenden Handlauf einer Rolltreppe bekannt, wobei im Einlaufbereich des Handlaufes ein elastisch verformbares Handlaufeinlaufteil vorgesehen ist, in dessen rückwärtigen Bereich ein der Verformung des Handlaufeinlaufteiles auf einen Endschalter übertragendes, im wesentlichen horizontal verlaufendes, stangenförmig ausgebildetes Element gelagert ist. Der Einlauf besteht aus vergleichsweise weichem Gummi oder dgl., in dessen inneren Bereich ferner Federpaare, ein Hebel, eine Betätigungsplatte und Bolzenpaare vorgesehen sein können. Mit dieser Sicherheitseinrichtung soll die Bewegung der Rolltreppe augenblicklich unterbunden werden, wenn ein Gegenstand in die Öffnung gelangt oder ein Kind seine Finger in den Einlauf gesteckt hat. Der Betätigungsmechanismus ist zwischen dem Schutzschalter und den Wandungen des Einlaufes angeordnet. Die nachgiebigen Wandungen schalten bei entsprechender Verformung über den Betätigungsmechanismus den Schutzschalter und somit den Antrieb der Rolltreppe aus. Das Gehäuse ragt hierbei um mindestens 100 mm über die Abdeckung hinaus. Nachteilig ist hier festzustellen, daß infolge der verhältnismäßig langen zurückzulegenden Wege trotz Flexibilität des Handlaufeinlaufteiles, diese Maßgabe allein nicht in jedem Fall als ausreichend angesehen werden kann, um eine korrekt Notabschaltung herbeizuführen.

Ziel des Erfindungsgegenstandes ist es, den Übertragungskontakt zwischen Handlaufeinlaufteil und übertragungselement zu verbessern.

Dieses Ziel wird mit den kennzeichnenden Merkmalen des ersten Patentanspruches erreicht.

Vorteilhafte Weiterbildungen des Erfindungsgegenstandes sind den Unteransprüchen zu entnehmen.

Infolge der Elastizität des Handlaufeinlaufes in Verbindung mit der eine Stauchung des elastischen Teiles in eine Längsbewegung umwandelnden Stange kann der nachgeschaltete Endschalter bereits so rechtzeitig betätigt werden, daß eine Gefahr für Personen weitestgehend ausgeschlossen werden kann. Gleiches gilt für bewußt oder unbewußt in den Handlaufeinlauf eindringende Gegenstände, die u.U. zu einer Beschädigung von Rolltreppenbauteilen führen können. Um eine verzögerte Ansprechzeit der Sicherheitseinrichtung mit einfachen Mitteln vorzusehen, wird der Bewegungsablauf der Stange durch eine mechanisch vorspannbare Vorspanneinrichtung beeinflußt. Dies bedeutet, daß erst bei einem vorgegebenen auf den elastischen Bereich des Handlaufeinlaufes wirkende Kraft der Endschalter betätigt wird. Durch diese Maßnahme kann sichergestellt werden, daß die Rolltreppe bzw. der Rollsteig nicht bei jeder u.U. unbeabsichtigten Berührung des elastischen Handlaufeinlaufs notabgeschaltet wird.

Die Sicherheitseinrichtung ist einfach aufgebaut und leicht zugänglich, wobei die mechanische Vorspannung der Vorspanneinrichtung problemlos einbzw. nachgestellt werden kann.

Die Erfindung ist anhand eines Ausführungsbeispieles in der Zeichnung dargestellt und wird wie folgt beschrieben. Es zeigen:

Figuren 1 und 2 - Sicherheitseinrichtung in verschiedenen Ansichten.

Die Figuren 1 und 2 zeigen die erfindungsgemäße Sicherheitseinrichtung 1 in verschiedenen Ansichten. So zeigt Figur 1 eine Vorderansicht, während Figur 2 eine Seitenansicht der Sicherheitseinrichtung 1 darstellt.

Die Sicherheitseinrichtung 1 ist im Bereich einer Endplatte 2 einer nicht weiter dargestellten Rolltreppenbrüstung vorgesehen. Lediglich angedeutet ist die Balustrade 3 in Form einer Glasscheibe. Im Bereich der Endplatte 2 ist eine Ausnehmung 4 vorgesehen, die zur Aufnahme eines Handlaufeinlaufteiles 5 dient. Das Handlaufeinlaufteil 5 ist im Bereich der Einlaufstelle 6 für den hier lediglich angedeuteten Handlauf 7 mit einem elastischen Balgen 8 versehen, der in seinem rückwärtigen Bereich mit einem abgewinkelten Bauteil 9 versehen ist. Über eine Zwischenplatte 10 als Verbindungselement wird mit dem freien Schenkel 11 des Bauteiles 9 eine Stange 12 verbunden, die in ihrem freien Endbereich eine Schaltkulisse 13 aufweist, die wiederum mit einer konisch sich verjüngenden Ausnehmung 14 ausgebildet ist, deren Spitze 15 auf dem Stößel 16 eines Endschalters 17 ruht. Die Stange 12 ist im wesentlichen vertikal angeordnet und gegenüber der Endplatte 2 über weitere Verbindungselemente 18 geführt, die wiederum mit der Endplatte 2 verschraubt sind. Die weiteren Verbindungselemente 18 beinhalten eine Führung 19, die zur Aufnahme eines Gummifederelementes 20 vorgesehen ist. Das Gummifederelement 20 wird von einer seitlichen 21 sowie einer unteren Begrenzungswand 22 umgeben, wobei von oben eine napfförmige Platte 23 auf der Gummifeder 20 aufliegt. Unterhalb des Bodens 22 ist eine weitere Gummifeder 24 vorgesehen, deren eine Stirnseite am Boden 22 anliegt und deren freie Stirnseite mit einem plattenförmigen Element 25 zusammenwirkt. Die Stange 12 ist hierbei mit einem Gewinde versehen, so daß über entsprechende Muttern 26,27 die Gummifedern 20,24 gegeneinander, d.h. gegen den Boden 22 der Führung 19 verspannt werden können, um auf diese Art und Weise die Bewegungsträgheit der Stange 12 beeinflussen zu können. Die Sicherheitseinrichtung 1 spricht somit erst bei einem vorgegebenen auf den Balgen 8 einwirkenden Druck an, so daß sichergestellt ist, daß nicht bei jeder u.U. ungewollten Berührung des Balgens 8 die Notabschaltung der Rolltreppe erfolgt. Infolge der auf den Balgen 8 einwirkenden Kraft wird dieser zusammengedrückt, wobei infolge dieses Zusammendrückvorganges eine Längenänderung der Stange 12 mit entsprechender Auslösung des Endschalters herbeigeführt wird.

## Patentansprüche

1. Sicherheitseinrichtung an der Einlaufstelle (6) eines umlaufenden Handlaufs (7) einer Rolltreppe, eines Rollsteiges oder dgl. in eine feststehende Brüstung, mit einem elastisch verformbaren Handlaufeinlaufteil (5), in dessen rückwärtigem Bereich ein die Verformung des Handlaufeinlaufteiles (5) auf einen Endschalter (17) übertragendes stangenförmig ausgebildetes Element (12) gelagert ist, dadurch gekennzeichnet, daß das Handlaufeinlaufteil (5) an der Einlaufstelle (6) als ein in einer Abdeckplatte (2) vorgesehener Balgen (8) ausgebildet ist, der auf seiner Rückseite ein abgewinkeltes Bauteil (9) aufweist, dessen freier Schenkel (11) zur Aufnahme des einen Stangenendes vorgesehen ist.

2. Sicherheitseinrichtung nach Anspruch 1, dadurch gekennzeichnet, daß das Handlaufeinlaufteil (5) über ein Verbindungselement (10) mit dem einen Stangenende verbunden ist.

3. Sicherheitseinrichtung nach den Ansprüchen 1 und 2, dadurch gekennzeichnet, daß die Stange (12) im wesentlichen vertikal angeordnet ist und im Bereich ihres freien Endes eine Schaltkulisse (13) aufweist.

4. Sicherheitseinrichtung nach den Ansprüchen 1 bis 3, dadurch gekennzeichnet, daß die Schaltkulisse (13) endschalterseitig mit einer Ausnehmung (14) versehen ist, die auf dem Stößel (16) des Endschalters (17) aufliegt.

5. Sicherheitseinrichtung nach den Ansprüchen 1 bis 4, dadurch gekennzeichnet, daß die Stange (12) im Bereich ihrer vertikalen Erstrekkung geführt ist.

6. Sicherheitseinrichtung nach den Ansprüchen 2 bis 5, dadurch gekennzeichnet, daß die Stange (12) gegenüber der Endplatte (2) mittels weiterer Verbindungselemente (18) geführt ist.

7. Sicherheitseinrichtung nach den Ansprüchen 1 bis 6, dadurch gekennzeichnet, daß im Bereich der weiteren Verbindungselemente (18) eine die Bewegungsträgheit der Stange (12) beeinflussende Vorspanneinrichtung (20,24) vorgesehen ist.

8. Sicherheitseinrichtung nach den Ansprüchen 1 bis 7, dadurch gekennzeichnet, daß die Vorspanneinrichtung durch mehrere die Stange (12) umgebende Gummifedern (20,24) gebildet ist, die in axialer Richtung gegeneinander bzw. gegen die weiteren Verbindungselemente (18) verspannbar sind.

9. Sicherheitseinrichtung nach den Ansprüchen 1 bis 8, dadurch gekennzeichnet, daß die den Einlaufbereich (6) zunächst gelegene Gummifeder (20) in einer durch die weiteren Verbindungselemente (18) gebildeten Führung (19) angeordnet ist, die die Gummifeder (20) seitlich und unten umschließt.

10. Sicherheitseinrichtung nach den Ansprüchen 1 bis 9, dadurch gekennzeichnet, daß die darunterliegende Gummifeder (24) gegen den Boden (22) der Führung (19) verspannbar ist.

11. Sicherheitseinrichtung nach den Ansprüchen 1 bis 10, dadurch gekennzeichnet, daß die Stange (12) zumindest teilweise mit einem Gewinde versehen ist und die Befestigung der Stange (12) gegenüber den weiteren Verbindungselementen (18) über Schraubenmuttern herbeiführbar ist.

12. Sicherheitseinrichtung nach Anspruch 11, dadurch gekennzeichnet, daß die axiale Verspannung der Gummifedern (20,24) über im Bereich ihrer freien Stirnseiten vorgesehene Platten (23,25) ebenfalls mittels Schraubenmuttern (26,27) herbeiführbar ist.

## Claims

1. Safety device at the intake point (6) of a circulating handrail (7) of an escalator/moving walkway or the like into a stationary end case, which safety device has a resiliently deformable handrail intake part (5), in the rear region of which there is mounted an element (12) of rod-shaped construction that transmits the deformation of the handrail intake part (5) to a limit switch (17), characterised in that the handrail intake part (5) at the intake point (6) is in the form of bellows (8) provided in a covering plate (2), which bellows have on their rear side a component (9) that has a bend in it, the free leg (11) of which is provided for accommodating one end of the rod.

2. Safety device according to claim 1, characterised in that the handrail intake part (5) is connected to one end of the rod by way of a connecting element (10).

3. Safety device according to claims 1 and 2, characterised in that the rod (12) is arranged substantially vertically and has in the region of its free end a control actuator (13).

4. Safety device according to claims 1 to 3, characterised in that at the limit-switch side the control actuator (13) is provided with a recess (14) which rests on the plunger (16) of the limit switch (17).

5. Safety device according to claims 1 to 4, characterised in that the rod (12) is guided in the region of its vertical extent.

6. Safety device according to claims 2 to 5, characterised in that the rod (12) is guided relative to the end plate (2) by means of further connecting elements (18).

7. Safety device according to claims 1 to 6, characterised in that in the region of the further connecting elements (18) a pretensioning device (20, 24) is provided that influences the resistance to movement of the rod (12).

8. Safety device according to claims 1 to 7, characterised in that the pretensioning device is formed by a plurality of rubber springs (20, 24) that surround the rod (12), which springs can be clamped in the axial direction against one another and/or against the further connecting elements (18).

9. Safety device according to claims 1 to 8, characterised in that the rubber spring (20) positioned closest to the intake region (6) is arranged in guide means (19) that are formed by the further connecting elements (18), which guide means (19) surround the rubber spring (20) around the sides and from beneath.

10. Safety device according to claims 1 to 9, characterised in that the subjacent rubber spring (24) can be clamped against the base (22) of the guide means (19).

11. Safety device according to claims 1 to 10, characterised in that at least part of the rod (12) is provided with a thread and the fastening of the rod (12) with respect to the further connecting elements (18) is arranged to be effected by way of screw nuts.

12. Safety device according to claim 11, characterised in that the axial clamping of the rubber springs (20, 24) is arranged to be effected likewise by means of screw nuts (26, 27), by way of plates (23, 25) provided in the region of the free end faces of the springs.

## Revendications

1. Dispositif de sécurité installé au niveau du point d'entrée (6) d'une main courante en mouvement (7) d'un escalier roulant, d'un trottoir roulant ou analogue dans une rambarde fixe, comportant une partie d'entrée (5) de la main courante, déformable élastiquement, dans la partie arrière de laquelle est monté un élément (12) agencé en forme de tige et qui transmet la déformation de la partie d'entrée (5) de la main courante à un interrupteur de fin de course (17), caractérisé en ce que la partie d'entrée (5) de la main courante au niveau du point d'entrée (6) est agencée sous la forme d'un soufflet (8) prévu dans une plaque de fermeture (2), qui comporte, sur sa face arrière, un composant coudé (9), dont la branche libre (11) sert à recevoir une extrémité de la tige.

2. Dispositif de sécurité selon la revendication 1, caractérisé en ce que la partie d'entrée (5) de la main courante est reliée par l'intermédiaire d'un élément de liaison (10) à une extrémité de la tige.

3. Dispositif de sécurité selon les revendications 1 et 2, caractérisé en ce que la tige (12) est disposée essentiellement verticalement et possède, au niveau de son extrémité libre, une coulisse de commutation (13).

4. Dispositif de sécurité selon les revendications 1 à 3, caractérisé en ce que la coulisse de commutation (13) comporte, du côté de l'interrupteur de fin de course, un évidement (14), qui s'applique sur le poussoir (16) de l'interrupteur de fin de course (17).

5. Dispositif de sécurité selon les revendications 1 à 4, caractérisé en ce que la tige (12) est guidée dans la zone de son étendue verticale.

6. Dispositif de sécurité selon les revendications 2 à 5, caractérisé en ce que la tige (12) est guidée par rapport à la plaque d'extrémité (2) au moyen d'autres éléments de liaison (18).

7. Dispositif de sécurité selon les revendications 1 à 6, caractérisé en ce que qu'au niveau des autres éléments de liaison (18) est prévu un dispositif de précontrainte (20,24), qui influe sur l'inertie de déplacement de la tige (12).

8. Dispositif de sécurité selon les revendications 1 à 7, caractérisé en ce que le dispositif de précontrainte est formé par plusieurs ressorts en caoutchouc (20,24) qui entourent la tige (12) et qui peuvent être précontraints, dans la direction axiale, l'un contre l'autre ou contre les autres éléments de liaison (18).

9. Dispositif de sécurité selon les revendications 1 à 8, caractérisé en ce que le ressort en caoutchouc (20) qui est situé tout d'abord dans la zone d'entrée (6), est placé dans un guide (19) qui est formé par les autres éléments de liaison (18) et qui entoure latéralement et par-dessous le ressort en caoutchouc (20).

10. Dispositif de sécurité selon les revendications 1 à 9, caractérisé en ce que le ressort en caoutchouc sous-jacent (24) est serré contre le fond (22) du guide (19).

11. Dispositif de sécurité selon les revendications 1 à 10, caractérisé en ce que la tige (12) est pourvue au moins partiellement d'un filetage et que la fixation de la tige (12) par rapport aux autres éléments de liaison (18) peut être réalisée au moyen d'écrous.

12. Dispositif de sécurité selon la revendication 11, caractérisé en ce que le serrage axial des ressorts en caoutchouc (20,24) au moyen de plaques (23,25) prévues dans la zone des faces frontales libres des ressorts, peut être également réalisé à l'aide d'écrous (26,27).
